# EUROPÄISCHE PATENTSCHRIFT

(11) **EP 1 906 419 B1**
(45) Veröffentlichungstag und Bekanntmachung des Hinweises auf die Patenterteilung: **13.07.2011**
(21) Anmeldenummer: 07018077.3
(22) Anmeldetag: 14.09.2007
(51) Int. Cl.: H01H 9/10, H01H 85/25

(54) **Mehrpolige Schaltersicherungsanordnung für Sammelschienensysteme**
Multi-pole switch fuse assembly for busbar systems
Agencement de sécurisation du commutateur à plusieurs pôles pour systèmes de barre collectrice

(30) Priorität: 27.09.2006 DE 102006045652
(43) Veröffentlichungstag der Anmeldung: 02.04.2008
(73) Patentinhaber: Bruchmann, Klaus, D-96450 Coburg (DE)
(72) Erfinder: Bruchmann, Klaus, D-96450 Coburg (DE)
(74) Vertreter: Appelt, Christian W.

(56) Entgegenhaltungen:
- EP-A- 1 246 212
- DE-A1- 19 734 233
- DE-C1- 19 937 017
- US-A- 5 186 637

## Beschreibung

Die Erfindung bezieht sich auf eine mehrpolige Schaltersicherungsanordnung für Sammelschienensysteme mit mindestens zwei Schaltersicherungseinheiten zur Aufnahme je eines Sicherungseinsatzes.

Solche Schaltersicherungsanordnungen werden insbesondere zur Absicherung von Drehstromkreisen eingesetzt, wobei 3-polige Schaltersicherungsanordnungen notwendig sind.

Eine solche Schaltersicherungseinheit ist beispielsweise aus der DE 199 37 017 C1, die auch auf die Anmelderin zurückgeht, bekannt.

Ein Problem bei solchen Schaltersicherungsanordnungen ist es insbesondere, daß diese auch von Laien bedient werden, wobei sichergestellt sein muß, daß stromführende Teile im Betriebszustand nicht berührt werden können, um eine Gefährdung des Bedienpersonals zu vermeiden.

Aus der EP 1 246 212 B1 ist beispielsweise ein mehrpoliges Schaltgerät für den Einsatz auf Sammelschienensystem bekannt, wobei eine Abdeckhaube vorgesehen ist, die nach Einsatz der Sicherungseinsätze bzw. der Sicherungsstöpsel geschlossen und verriegelt wird, so daß die gesamte Oberseite der Schaltersicherungsanordnung einschließlich der Sicherungsstöpsel und der Ausgangskontaktschrauben unterhalb dieser Abdeckhaube 11 liegt.

Ein anderes Beispiel ist aus der DE 197 34 233 A1 bekannt.

Es ist ein Aufgabe der vorliegenden Erfindung, ein verbessertes System zur Verfügung zu stellen, daß Fehlbedienungen auch durch Laien zuverlässiger verhindert.

Diese Aufgabe wird durch eine Schaltersicherungsanordnung gemäß Anspruch 1 gelöst, die Ansprüche 2 bis 7 betreffen besonders vorteilhafte Ausführungsformen der erfindungsgemä-ßen Schaltersicherungsanordnung.

Gemäß der Erfindung umfaßt die mehrpolige Schaltersicherungsanordnung für Sammelschienensysteme ein Gehäuse und weist mindestens zwei Schaltersicherungseinheiten, bevorzugt jedoch drei Schaltersicherungseinheiten, auf, wobei jede Schaltersicherungseinheit eine Aufnahmekammer für einen Sicherungsstöpsel umfaßt, in den ein Sicherungseinsatz einsetzbar ist. Ferner umfaßt jede Schaltersicherungseinheit eine Ausgangskontaktschraube zur Befestigung einer Leitung an einem Ausgangskontakt der Schaltersicherungseinheit, wobei das Gehäuse so ausgebildet ist, daß die Ausgangskontaktschraube lediglich durch einen Zugangskanal betätigbar ist. Erfindungsgemäß ist für jede Aufnahmekammer ein Sicherungsstöpsel vorgesehen, der in eine Betriebsstellung in die Aufnahmekammer einsetzbar ist, wobei gemäß der Erfindung der Sicherungsstöpsel so ausgebildet ist, daß er in seiner Betriebsstellung den zugehörigen Zugangskanal für die Ausgangskontaktschraube zumindest in einem Maße abdeckt, der einen Berührungsschutz sicherstellt.

Eine Abdeckung des Zugangskanals für die Ausgangskontaktschraube erfüllt dann die Erfordernisse eines Berührungsschutzes, wenn die Abdeckung so ausgebildet ist, daß eine Bedienperson die Ausgangskontaktschraube nicht mit einem Finger berühren kann. Bevorzugt wird der Zugangskanal vollständig durch den Sicherungsstöpsel in seiner Betriebsposition abgedeckt, bei anderen Ausführungsformen reichen jedoch auch Abdeckungen aus, die sicherstellen, daß keine Schlitze auftreten, die so groß sind, daß die Gefahr einer Berührung der Ausgangskontaktschraube durch Körperteiles des Benutzers, insbesondere eines Fingers, gegeben wäre.

Durch diese erfindungsgemäße Ausgestaltung wird automatisch sichergestellt, daß in dem Falle, daß ein Sicherungsstöpsel in seiner Betriebsposition in die Aufnahmekammer eingesetzt ist, die zugehörige Ausgangskontaktschraube berührungssicher abgedeckt ist. Es ist daher auch für einen Laien unmöglich, einen Sicherungsstöpsel mit einem Sicherungseinsatz in die Schaltersicherungsanordnung in seine Betriebsstellung einzusetzen, gleichzeitig jedoch die Ausgangskontaktschraube noch zugänglich zu halten, wie es bspw. in der EP 1 246 212 B1 der Fall ist, bei der zuerst sämtliche Sicherungsstöpsel und Sicherungseinsätze in die Betriebstellung gebracht werden müssen, bevor, in einem zusätzlichen Arbeitsschritt, die Abdeckhaube geschlossen wird, so daß vor Schließen der Abdeckhaube die Ausgangskontaktschrauben noch zugänglich sind und eine Gefährdung des Bedienpersonals nicht ausgeschlossen werden kann.

Die mehrpolige Schaltersicherungsanordnung gemäß dieser Erfindung schließt eine solche mögliche Gefährdung zuverlässig aus, erfordert daher keinerlei besondere Vorsichtsmaßnahmen durch das Bedienpersonal, ferner ist kein zusätzlicher Schritt erforderlich, um eine Berührungssicherheit herbeizuführen.

Da die Berührungssicherheit durch den Sicherungsstöpsel selbst hergestellt wird, besteht auch nicht die Gefahr, daß bspw. die Abdeckhaube 11, wie sie in der EP 1 246 212 B1 beschrieben ist, abbricht oder beschädigt wird, gleichzeitig jedoch die Schaltersicherungsanordnung weiterhin betriebsbereit gehalten werden kann. Auch hierdurch wird eine erhöhte Sicherheit erzielt.

Gleichzeitig sind die Herstellungskosten sehr gering, da keine zusätzlichen Elemente für den Berührungsschutz vorgesehen sein müssen. Auch ist die Lebensdauer des gesamten Systems relativ hoch, da typische und häufig auftretende Fehlerquellen, wie bspw. die Anlenkung bzw. das Scharnier der Abdeckhaube 11 in der EP 1 246 212 B1, vermieden werden. Des weiteren ragt solch eine Abdeckhaube 11 beim Öffnen sehr weit aus, was zum einen das Beschädigungsrisiko erhöht und zum anderen dazu führen kann, daß Schaltschranktüren nicht geschlossen werden können, während eine Schaltersicherungsanordnung gemäß der Erfindung diese Nachteile vermeidet und das Gesamtsystem flach hält.

Bevorzugt umfaßt die mehrpolige Schaltersicherungseinheit gemäß der Erfindung eine kombinierte Schalt- und Blockiervorrichtung, wie sie in der DE 199 37 017 C1 beschrieben ist, auf die hiermit voll umfänglich Bezug genommen wird.

Bei einer bevorzugten Ausführungsform weist der Zugangskanal für die Ausgangskontaktschraube eine Öffnung auf, die an der gleichen Seite des Gehäuses der Schaltersicherungsanordnung angeordnet ist wie die Aufnahmekammern für die Sicherungsstöpsel. Hierdurch wird eine besonders bequeme und einfache Zugängigkeit der Schaltersicherungsanordnung durch das Bedienpersonal ermöglicht. Bevorzugt sind der Zugangskanal und die Aufnahmekammer im wesentlichen parallel zueinander angeordnet.

Bei einer besonderen Ausführungsform weist der Sicherungsstöpsel einen Deckelbereich auf, der sich zumindest teilweise über die Öffnung des Zugangskanals erstreckt, so daß ein Berührungsschutz sichergestellt ist. Ein solcher Deckelbereich kann zusätzlich auch als Griff verwendet werden, um den Sicherungsstöpsel einfach zu handhaben und in die zugehörige Aufnahmekammer einzusetzen.

Bei einer weiteren Ausführungsform ist in der Aufnahmekammer eine Rasteinrichtung vorgesehen, die so ausgebildet ist, daß sie in der Lage ist, den Sicherungsstöpsel in seiner Betriebsstellung zu arretieren, wobei bei einer besonderen Ausführungsform die Rasteinrichtung entweder einteilig mit dem Gehäuse als Verstärkung des Gehäuses ausgebildet ist oder durch ein Verstärkungselement gebildet wird, welches am Gehäuse angebracht ist.

Diese durch eine Verstärkung oder eine Verstärkungselement gebildete Rasteinrichtung hat nicht nur den Vorteil, daß der Sicherungsstöpsel sicher in seiner Verriegelungsposition gehalten werden kann, sondern daß darüber hinaus das Gehäuse in dem Bereich, in dem eine besondere Belastung auftreten kann, zusätzlich verstärkt wird. Es soll an dieser Stelle darauf hingewiesen werden, daß diese besondere Ausbildung einer Rasteinrichtung eigenständigen erfinderischen Gehalt aufweist, der auch unabhängig von der oben beschriebenen Abdeckung des Zugangskanals durch den Sicherungsstöpsel und den damit automatisch erzielten Berührungsschutz Gültigkeit hat.

Allerdings führt auch eine Kombination dieser beiden Aspekte zu einem besonderen kombinatorischen Effekt, da durch das Verstärkungselement insbesondere sichergestellt wird, daß vermieden wird, daß der Sicherungsstöpsel versehentlich auch nur teilweise aus der Betriebsstellung heraus verschoben oder entnommen wird, was bspw. bei einer Beschädigung der Rasteinrichtung geschehen könnte, die jedoch durch das Verstärkungselement vermieden wird. Bei der Rasteinrichtung, die im Gegensatz dazu bspw. durch eine Öffnung in dem Gehäuse verwirklicht wird, was funktionell ebenfalls möglich wäre, würde dagegen das Gehäuse an dieser kritischen Stelle geschwächt werden.

Bei einer besonders bevorzugten Ausführungsform sind das Gehäuse und die Sicherungsstöpsel so ausgebildet, daß in einer Betriebsstellung der Sicherungsstöpsel die Oberseite der Sicherungsstöpsel und die Oberseite des Gehäuses im wesentlich plan oder stetig verlaufen. Hierdurch wird insbesondere sichergestellt, daß die Oberseite des Gehäuses keinerlei Angriffspunkte oder Angriffsflächen bietet, die zu einer ungewollten Beschädigung des Gehäuses oder auch zu einer ungewollten Entnahme des Sicherungsstöpsels führen könnten. Darüber hinaus wird auch ein besonders ästhetischer optischer Eindruck erzielt.

Diese und weitere Merkmale und Vorteile der Erfindung werden anhand der beigefügten Zeichnungen noch deutlicher:
- Fig. 1: zeigt eine perspektivische Ansicht einer Ausführungsform einer erfindungsgemäßen Schaltersicherungsanordnung für Sammelschienensystem mit drei Schaltersicherungseinheiten;
- Fig. 2a: zeigt eine Querschnittsansicht eines Teils einer Ausführungsform einer erfindungsgemäßen Schaltersicherungsanordnung, wobei lediglich eine Schaltersicherungseinheit gezeigt ist und wobei ein Sicherungsstöpsel in seiner entnommenen Position dargestellt ist;
- Fig. 2b: zeigt eine Ausschnittsvergrößerung aus Fig. 2a;
- Fig. 3a: zeigt den in Fig. 2a gezeigten Ausschnitt, wobei der Sicherungsstöpsel teilweise in die Schaltersicherungseinheit eingesetzt ist;
- Fig. 3b: zeigt eine Ausschnittsvergrößerung aus Fig. 3a;
- Fig. 4a: zeigt den in Fig. 2a gezeigten Ausschnitt mit einem vollständig eingesetzten Sicherungsstöpsel in seiner Betriebsposition;
- Fig. 4b: zeigt eine Ausschnittvergrößerung aus Fig. 4a

Fig. 1 zeigt perspektivisch eine Ausführungsform einer erfindungsgemäßen mehrpoligen Schaltersicherungsanordnung 10, die insgesamt drei Schaltersicherungseinheiten 100 aufweist. Die Schaltersicherungsanordnung 10 umfaßt ein Gehäuse 20, das einteilig oder mehrteilig ausgebildet sein kann, wobei bei der in dieser Figur gezeigten Ausführungsform ein mehrteiliges Gehäuse 20 vorgesehen ist. Das Gehäuse kann aus Kunststoffmaterialien oder aus Metall oder auch aus einer Kombination unterschiedlicher Werkstoffe bestehen.

Jede der Schaltersicherungseinheiten 100 umfaßt eine Aufnahmekammer 110 für einen Sicherungsstöpsel 120, in den ein Sicherungseinsatz 130 einsetzbar ist.

In Fig. 1 befinden sich zwei Sicherungsstöpsel 120 in ihrer Betriebsposition, während sich ein Sicherungsstöpsel 120 in seiner vollständig entnommenen Position befindet.

In Fig. 1 ist ferner ein Zugangskanal 140 für eine Ausgangskontaktschraube (144, s. bspw. Fig. 2a) ersichtlich, der bei einem entnommenen Sicherungsstöpsel 120 zugängig ist, jedoch bei Sicherungsstöpseln 120, die sich in der Betriebsposition befinden, wie die beiden in Fig. 1 rechten Sicherungsstöpsel, abgedeckt und nicht zugängig ist, so daß die Sicherungsstöpsel 120 in ihrer Betriebsposition einen zuverlässigen Berührungsschutz darstellen.

Fig. 2a zeigt eine Querschnittsansicht eines Teils einer Ausführungsform einer erfindungsgemäßen Schaltersicherungsanordnung, wobei zur Vereinfachung lediglich eine Schaltersicherungseinheit 100 dargestellt ist, wobei jedoch auch diese in Fig. 2a gezeigte Ausführungsform der Schaltersicherungsanordnung insgesamt drei Schaltersicherungseinheiten 100 umfaßt.

Der Sicherungsstöpsel 120 ist in seiner vollständig entnommenen Position gezeigt, wobei in den Sicherungsstöpsel 120 ein Sicherungseinsatz 130 eingesetzt ist.

Gut ersichtlich in Fig. 2a ist die Ausgangskontaktschraube 144, die über einen Zugangskanal 140 mit einer Öffnung 142 zugängig und betätigbar ist, so daß mittels der Ausgangskontaktschraube eine Leitung (nicht gezeigt) angeschlossen werden kann.

Fig. 2b zeigt eine Ausschnittsvergrößerung der in Fig. 2a gezeigten Ausführungsform im Bereich der Aufnahmekammer 110, wobei in Fig. 2b sehr gut eine Rasteinrichtung 160 sichtbar ist, die so ausgebildet ist, daß sie in der Lage ist, den Sicherungsstöpsel in seiner Betriebsstellung zu arretieren, siehe insbesondere Figs. 3a, 3b und Figs. 4a, 4b.

Die Rasteinrichtung 160 ist einstückig mit dem Gehäuse ausgebildet und verstärkt das Gehäuse in diesem Bereich, um eine besonders sichere und stabile Arretierung sicherzustellen.

Fig. 3a zeigt die in Fig. 2a dargestellte Ausführungsform, bei der jedoch der Sicherungsstöpsel 120 weitgehend in den Aufnahmekanal 110 eingesetzt ist. Fig. 3 zeigt deutlich, daß ein Deckelbereich 122, der verlängert ausgeführt ist, den Zugangskanal 140 mit seiner Öffnung 142 abdeckt, so daß die Ausgangskontaktschraube 144 bereits in dieser Position des Sicherungsstöpsels nicht mehr zugängig ist.

Fig. 3b zeigt eine Ausschnittsvergrößerung aus Fig. 3a, aus der ersichtlich ist, daß ein Gegenelement 128 des Sicherungsstöpsels 120 mit der Rasteinrichtung 160, die in dem Aufnahmekanal 110 der Schaltersicherungseinheit 100 vorgesehen ist, in Eingriff gebracht werden kann.

Fig. 4a zeigt die in Fig. 2 und 3 dargestellte Ausführungsform, bei der sich der Sicherungsstöpsel 120 in seiner Betriebsstellung befindet. Deutlich ersichtlich ist, daß in der Betriebsstellung der Deckelbereich 122 des Sicherungsstöpsel 120 den Zugangskanal 140 und die Öffnung 142 des Zugangskanals 140 in einem Maße abdeckt, daß ein Berührungsschutz sichergestellt ist, d.h. daß die Ausgangskontaktschraube 144 nicht von Außen zugängig und/oder betätigbar ist.

Fig. 4b ist eine Ausschnittsvergrößerung, die verdeutlich, wie das Gegenelement 128 des Sicherungsstöpsels 120 mit der Rasteinrichtung 160 in Eingriff gebracht ist, so daß der Sicherungsstöpsel 120 sicher in seiner Betriebsstellung arretiert ist.

Die in den Ansprüchen, der Beschreibung und den Zeichnungen offenbarten Merkmale der Erfindung können sowohl einzeln als auch in beliebiger Kombination für die Verwirklichung der Erfindung wesentlich sein.

## Patentansprüche

1. Mehrpolige Schaltersicherungsanordnung (10) für Sammelschienensysteme mit einem Gehäuse (20) und mit mindestens zwei Schaltersicherungseinheiten (100), wobei jede Schaltersicherungseinheit (100) eine Aufnahmekammer (110) für einen Sicherungsstöpsel (120), in den ein Sicherungseinsatz (130) einsetzbar ist, und eine Ausgangskontaktschraube (144) zur Befestigung einer Leitung an einem Ausgangskontakt der Schaltersicherungseinheit (100) aufweist, wobei das Gehäuse (20) so ausgebildet ist, daß die Ausgangskontaktschraube (144) lediglich durch einen Zugangskanal (140) betätigbar ist, und wobei jede Aufnahmekammer (110) ein Sicherungsstöpsel (120) aufweist, der in eine Betriebsposition in die Aufnahmekammer (110) einsetzbar ist,
**dadurch gekennzeichnet, daß**
jeder Sicherungsstöpsel (120) so ausgebildet ist, daß er in seiner Betriebsposition den zugehörigen Zugangskanal (140) für die Ausgangskontaktschraube (144) in einem Maße abdeckt, der einen Berührungsschutz für die Ausgangskontaktschraube sicherstellt.

2. Schaltersicherungsanordnung nach Anspruch 1, **dadurch gekennzeichnet, daß** der Zugangskanal (140) für die Ausgangskontaktschraube (144) eine Öffnung (142) aufweist, die an der gleichen Seite des Gehäuses (20) angeordnet ist wie die Aufnahmekammer (110) für den Sicherungsstöpsel (120).

3. Schaltersicherungsanordnung nach Anspruch 1 oder 2, **dadurch gekennzeichnet, daß** der Sicherungsstöpsel (120) einen Deckelbereich (122) aufweist, der sich zumindest teilweise über die Öffnung (142) des Zugangskanals (140) erstreckt.

4. Schaltersicherungsanordnung nach einem der vorhergehenden Ansprüche, **dadurch gekennzeichnet, daß** in jeder Aufnahmekammer (110) eine Rasteinrichtung (160) vorgesehen ist, welche so ausgebildet ist, daß sie in der Lage ist, den Sicherungsstöpsel (120) in seiner Betriebsposition zu arretieren.

5. Schaltersicherungsanordnung nach Anspruch 4, **dadurch gekennzeichnet, daß** die Rasteinrichtung (160) durch ein Verstärkungselement gebildet ist, das an dem Gehäuse (20) angebracht ist.

6. Schaltersicherungsanordnung nach Anspruch 4, **dadurch gekennzeichnet, daß** die Rasteinrichtung (160) durch eine Verstärkung des Gehäuses gebildet ist.

7. Schaltersicherungsanordnung nach einem der vorhergehenden Ansprüche, **dadurch gekennzeichnet, daß** das Gehäuse (20) und die Sicherungsstöpsel (120) so ausgebildet sind, daß in der Betriebsposition der Sicherungsstöpsel (120) die Oberseite der Sicherungsstöpsel (120) und die Oberseite des Gehäuses (20) im wesentlichen eben verlaufen.

## Claims

1. A multi-pole switch fuse assembly (10) for busbar systems with an housing (20) and with at least two switch fuse units (100), wherein each switch fuse unit (100) comprises a receiving chamber (110) for a safety plug (120) configured to receive a safety insert (130) and an output contact screw (144) for fixing a line at an output contact of the safety unit (100), wherein the housing (20) is configured such that the output contact screw (144) can be actuated only by an access channel (140), and wherein each receiving chamber (110) comprises a safety plug (120) to be insertable in said receiving chamber (110) in an operating position,
**characterized in that**
each safety plug (120) is configured to cover in its operating position the corresponding access channel (140) for the output contact screw (144) to an extend, which ensures a contact protection for the contact screw.

2. The switch fuse assembly according to claim 1, **characterized in that** the access channel (140) for the output contact screw (144) comprises an opening (142) arranged at the same side of the housing (20) as the receiving chamber (110) for the safety plug (120).

3. The switch fuse assembly according to claim 1 or 2, **characterized in that** the safety plug (120) comprises a cover area (122) which extends at least partly over the opening (142) of the access channel (140).

4. The switch fuse assembly according to one of the preceding claims, **characterized in that** a detent means (160) provided in each receiving chamber (110) is configured to engage the safety plug (120) in its operating position.

5. The switch fuse assembly according to claim 4, **characterized in that** the detent means (160) is formed by a reinforcement element mounted at the housing (20).

6. The switch fuse assembly according to claim 4, **characterized in that** the detent means (160) is formed as a reinforcement of the housing.

7. The switch fuse assembly according to one of the preceding claims, **characterized in that** the housing (20) and the safety plug (120) are configured such that in the operating position of the safety plug (120) the upper side of the safety plug (120) and the upper side of the housing (20) are arranged essentially in planar shape to each other.

## Revendications

1. Agencement de fusibles de sécurité (10) multipolaire pour des systèmes à barre collectrice, comportant un boîtier (20) et au moins deux unités de fusible de sécurité (100), chaque unité de fusible de sécurité (100) comportant une chambre de réception (110) pour un capuchon de fusible (120), dans lequel peut être inséré un fusible de sécurité (130), et une vis de contact de sortie (144) pour la fixation d'une ligne sur un contact de sortie de l'unité de fusible de sécurité (100), le boîtier (20) étant configuré de telle sorte que la vis de contact de sortie (144) peut être actionnée uniquement via un conduit d'accès (140), et chaque chambre de réception (110) comportant un capuchon de fusible (120) qui peut être inséré dans une position de service dans la chambre de réception (110),
**caractérisé en ce que**
chaque capuchon de fusible (120) est configuré de telle sorte que, dans sa position de service, il obture le conduit d'accès (140) associé pour la vis de contact de sortie (144), de manière à garantir que la vis de contact de sortie est protégée contre tout contact.

2. Agencement de fusibles de sécurité selon la revendication 1, **caractérisé en ce que** le conduit d'accès (140) pour la vis de contact de sortie (144) comporte une ouverture (142), qui est disposée sur le boîtier (20) du même côté que la chambre de réception (110) pour le capuchon de fusible (120).

3. Agencement de fusibles de sécurité selon la revendication 1 ou 2, **caractérisé en ce que** le capuchon de fusible (120) comporte une zone de couvercle (122) qui s'étend au moins en partie au-dessus de l'ouverture (142) du conduit d'accès (140).

4. Agencement de fusibles de sécurité selon l'une quelconque des revendications précédentes, **caractérisé en ce que** dans chaque chambre de réception (110) est prévu un dispositif de blocage (160), qui est configuré de telle sorte qu'il est apte à bloquer le capuchon de fusible (120) dans sa position de service.

5. Agencement de fusibles de sécurité selon la revendication 4, **caractérisé en ce que** le dispositif de blocage (160) est formé par un élément de renforcement, qui est disposé sur le boîtier (20).

6. Agencement de fusibles de sécurité selon la revendication 4, **caractérisé en ce que** le dispositif de blocage (160) est formé par un renforcement du boîtier.

7. Agencement de fusibles de sécurité selon l'une quelconque des revendications précédentes, **caractérisé en ce que** le boîtier (20) et le capuchon de fusible (120) sont configurés de telle sorte que, dans la position de service du capuchon de fusible (120), la face supérieure du capuchon de fusible (120) et la face supérieure du boîtier (20) s'étendent sensiblement de manière plane.
